# EUROPÄISCHE PATENTSCHRIFT

(11) **EP 3 046 733 B1**
(45) Veröffentlichungstag und Bekanntmachung des Hinweises auf die Patenterteilung: **10.01.2018**
(21) Anmeldenummer: 14766121.9
(22) Anmeldetag: 03.09.2014
(51) Int. Cl.: B25C 1/04

(54) **EINTREIBVORRICHTUNG MIT PNEUMATISCHEM SPEICHER**
DRIVING DEVICE WITH PNEUMATIC STORAGE
DISPOSITIF D'ENTRAÎNEMENT AVEC ACCUMULATEUR PNEUMATIQUE

(30) Priorität: 19.09.2013 EP 13185168
(43) Veröffentlichungstag der Anmeldung: 27.07.2016
(73) Patentinhaber: Hilti Aktiengesellschaft, 9494 Schaan (LI)
(72) Erfinder: BRUGGMUELLER, Peter, A-6719 Bludesch (AT); HANNOSCHOECK, Nikolaus, CH-9472 Grabs (CH); BOEHM, Christoph, CH-9473 Gams (CH)
(74) Vertreter: Hilti Aktiengesellschaft Corporate Intellectual Property
(86) Internationale Anmeldenummer: PCT/EP2014/068693
(87) Internationale Veröffentlichungsnummer: WO 2015/039865

(56) Entgegenhaltungen:
- DE-A1-102005 000 107
- DE-A1-102007 000 219
- DE-B3-102004 049 474
- US-A1- 2001 006 044
- US-B1- 6 805 272

## Beschreibung

Die Erfindung betrifft ein Eintreibgerät nach dem Oberbegriff des Anspruchs 1.

Aus dem Stand der Technik sind Eintreibgeräte mit verschiedenen Antrieben bekannt, unter anderem mit externer Druckluft betriebene Geräte, mit einem Brenngas betriebene Geräte oder Geräte mit einem mechanischen Federspeicher.

DE 10 2005 000 107 A1 beschreibt in dem in Fig. 1 gezeigten Ausführungsbeispiel ein handgeführtes Eintreibgerät, bei dem ein Kolben eines Eintreibstößels durch komprimierte Luft eines Speicherraumes mit einer Kraft beaufschlagt ist. Nach einer Freigabe des Eintreibstößels wird dieser bei unter Entspannung der komprimierten Luft beschleunigt. Das Aufladen des Speicherraumes erfolgt mittels eines elektrisch angetriebenen Kompressors.

Es ist die Aufgabe der Erfindung, ein Eintreibgerät anzugeben, das eine gute Beschleunigung eines Energieübertragungselementes bei gegebener Baugröße aufweist.

Diese Aufgabe wird für eine eingangs genannte Eintreibvorrichtung erfindungsgemäß mit den kennzeichnenden Merkmalen des Anspruchs 1 gelöst. Durch das Vorsehen eines veränderbaren Wandabschnitts in Verbindung mit einem mechanischen Energiespeicher kann eine gleichmäßigere Beschleunigungskraft auf das Energieübertragungselement ausgeübt werden. Hierzu wird neben der in dem Gas elastisch gespeicherten Energie die Energie eines weiteren Energiespeichers genutzt, wobei die von dem weiteren Energiespeicher abgegebene Energie ebenfalls über das Gasdruck in dem Gasraum auf den Kolben wirkt.

Unter einem mechanischen Energiespeicher ist im Sinne der Erfindung jedes Bauelement zu verstehen, dass mechanische Energie aufnehmen und zwischenspeichern kann. Zum Beispiel kann es sich um eine Gasfeder oder bevorzugt um einen elastisch verformbaren Festkörper handeln. Unter einem elastisch verformbaren Festkörper sind unter anderem Schraubenfedern, Spiralfedern, Tellerfedern, Drehstabfedern, elastische Bänder aus einem Elastomer oder Ähnliches zu verstehen.

Unter einem Befestigungselement im Sinne der Erfindung wird jeder eintreibbare Nagel, Bolzen oder auch eine Schraube verstanden.

Bei dem Antriebsgas handelt es sich bei bevorzugten Ausführungsformen um Luft, insbesondere Umgebungsluft. Es kann sich aber auch um Gase wie Luft, Stickstoff oder Kohlendioxid aus einem Druckreservoir handeln oder auch um Reaktionsgase aus einer Verbrennung.

Bei einer allgemein bevorzugten Ausführungsform der Erfindung umfasst der Energiespeicher einen elastisch deformierbaren Festkörper. Solche Energiespeicher erzeugen wenig Verlustwärme und können bezüglich ihrer Federkonstanten gut zur Kombination mit dem Gasraum kombiniert werden.

Bei einer ersten bevorzugten Ausführungsform der Erfindung umfasst der Energiespeicher eine gummielastische Membran, wobei die Membran den weiteren Wandabschnitt ausbildet. Eine solche Lösung ist einfach und kostengünstig. Durch ein Aufweiten des Gasraumvolumens wird dabei die Membran entgegen ihrer elastischen Rückstellkraft ausgedehnt und somit als Energiespeicher verwendet. Bei einem Eintreibvorgang zieht sich die Membran zunächst zusammen und bewirkt zumindest in einem ersten Bewegungsabschnitt des Kolbens eine Vergleichmäßigung des auf den Kolben wirkenden Gasdrucks.

Bei einer hierzu alternativen oder auch ergänzenden Ausführungsform ist es vorgesehen, dass der Energiespeicher einen Kolben als weiteren Wandabschnitt und eine Feder umfasst, wobei der Kolben gegen die Feder abgestützt ist. Dabei lassen sich die Vorteile von mechanischen Federn, insbesondere Metallfedern, bezüglich ihres geringen Bauraums und der hohen möglichen Federkonstanten nutzen.

Bei einer bevorzugten Weiterbildung ist dabei der Kolben in derselben Bewegungsrichtung wie der Kolben des Energieübertragungselements bewegbar. Dies ermöglicht eine besonders einfache Auslegung der übrigen Gehäusewand des Gasraumes, zum Beispiel als einfacher oder abgestufter Zylinder.

Allgemein vorteilhaft wird das Antriebsgas mittels eines bevorzugt in dem Gehäuse integrierten Kompressors in den Gasraum befördert. Dies ermöglicht die Unabhängigkeit von externen Gasquellen wie zum Beispiel einer Druckluftleitung. Bevorzugt umfasst der Kompressor dabei einen elektrischen Antrieb, wobei besonders bevorzugt der elektrische Antrieb zumindest optional durch einen Akkumulator als Energiequelle angetrieben ist. Hierdurch wird ein kabelloses Gerät ermöglicht, wobei zugleich die hohen Energiedichten moderner Akkumulatoren genutzt werden können.

Weitere Merkmale und Vorteile der Erfindung ergeben sich aus den Ausführungsbeispielen sowie aus den abhängigen Ansprüchen. Nachfolgend werden mehrere bevorzugte Ausführungsbeispiele der Erfindung beschrieben und anhand der anliegenden Zeichnungen näher erläutert.
- Fig. 1: zeigt eine schematische Schnittansicht einer Eintreibvorrichtung gemäß einem ersten Ausführungsbeispiel der Erfindung.
- Fig. 2: zeigt ein Druck-Volumen-Diagramm der Vorrichtung aus Fig. 1.
- Fig. 3: zeigt eine schematische Schnittansicht einer Eintreibvorrichtung gemäß einem zweiten Ausführungsbeispiel der Erfindung.

Die erfindungsgemäße Eintreibvorrichtung aus Fig. 1 umfasst ein handgeführtes Gehäuse 1, in dem ein Energieübertragungselement 2 mit einer Antriebseinrichtung 3 aufgenommen ist. Die Antriebsvorrichtung umfasst vorliegend einen Gasraum 7, der mittels eines Kompressors 9 mit einem Antriebsgas unter definiertem Druck befüllbar ist.

Das Energieübertragungselement 2 umfasst ein Treibglied 2a in Form eines im Wesentlichen zylindrischen Stößels. In einem vorderen Bereich des Eintreibgerätes ist ein dämpfender Anschlag 4 für das Energieübertragungselement 2 angeordnet.

Befestigungselemente sind in einem Magazin 5 aufgenommen. Durch eine Zufuhrmechanik (nicht dargestellt) wird jeweils ein Befestigungselement in eine Kammer transportiert, von wo es durch Einwirkung des Treibglieds 2a beschleunigt und durch ein Mündungsteil hindurch in ein Werkstück (nicht dargestellt) eingetrieben wird.

Das Treibglied 2a ist mit einem Kolben 2b des Energieübertragungselementes 2 verbunden, wobei der Kolben 2b in einem Zylinder 6 geführt ist.

Der Gasraum 7 ist mit einem Antriebsgas, vorliegend komprimierter Luft, unter einem Überdruck gegenüber dem Außendruck befüllbar. Der Gasraum 7 wird durch einen starren Wandabschnitt, der auch einen druckseitigen Teil des Zylinders 6 umfasst, den bewegbaren Kolben 2b als ersten veränderlichen Wandabschnitt und eine gummielastische Membran 8 als zweiten veränderlichen Wandabschnitt umschlossen.

Die gummielastische Membran 8 dehnt sich je nach Druck bzw. Füllgrad des Gasraums 7 gegen eine ihr innewohnende Materialspannung. Hierdurch bildet sie einen mechanischen Energiespeicher aus, in dem Energie zusätzlich zu der Energie in dem unter Druck stehenden Gas gespeichert ist. Um eine Überdehnung der Membran zu vermeiden, ist sie von einer starren Gehäusewand 1a umgeben, gegen die sie bei maximaler Ausdehnung anliegen kann.

Die Befüllung des Gasraums 7 erfolgt mittels des Kompressors 9, der in den vorliegenden Figuren nur schematisch dargestellt ist. Der Kompressor 9 wird durch einen elektrischen Antrieb, zum Beispiel einen drehenden Elektromotor in Verbindung mit einer oszillierenden Mechanik, angetrieben. Die Energiequelle des elektrischen Antriebs ist ein an dem Gehäuse 1 vorgesehener Akkumulator 10.

Zur beispielhaften Detailgestaltung des Kompressors und seines Antriebs sowie weiterer Komponenten des Eintreibgerätes, wie etwa einer Auslösevorrichtung und einer Rückstellfeder für das Energieübertragungselement, wird insbesondere auf die Druckschrift DE 10 2005 000 107 A1 verwiesen.

Die Erfindung funktioniert nun wie folgt:

In der gezeigten Ausgangsstellung des Kolbens 2b wird mittels des Kompressors Umgebungsluft in den Gasraum 7 gepumpt, bis ein definierter Druck erreicht ist. Dabei kann es sich insbesondere um einen Maximaldruck des Kompressors handeln.

Dabei wird die Membran 8 von einem entspannten Zustand (gestrichelte Linie in Fig. 1) in einen ausgedehnten und gespannten Zustand überführt (durchgezogene Linie in Fig. 1).

In diesem Zustand kann das Gerät bei Bedarf ausgelöst werden, was durch eine elektromechanische Freigabe des zuvor festgehaltenen Energieübertragungselementes 2 erfolgt. Nach dessen Freigabe wird der Kolben 2b durch den anliegenden Druck nach vorne beschleunigt. Da die Membran sich dabei zunächst entspannt, wird der Gasdruck zumindest in einem ersten Bewegungsabschnitt nur wenig verringert.

Fig. 2 zeigt anhand eines Diagramms den Zusammenhang zwischen Druck und Volumen in dem Gasraum 7. Durch die Wirkung der elastischen Membran liegt eine gute Konstanz des Gasdrucks vor, so lange die Membran sich in einem zumindest teilweise gespannten Zustand befindet.

Nach dem Eintreiben des Befestigungsmittels wird das Energieübertragungselement 2 durch eine Rückstellfeder (nicht dargestellt) in die Ausgangsposition zurückgestellt und arretiert. Abschließend erfolgt die erneute Befüllung des Gasraums 7 durch den Kompressor 9.

Bei dem in Fig. 3 gezeigten, zweiten Ausführungsbeispiel der Erfindung ist an Stelle der gummielastischen Membran 8 ein weiterer Kolben 11 vorgesehen, der in einem hinteren, als Zylinder 12 geformten Abschnitt des Gasraums 7 beweglich geführt ist und so einen zu dem Kolben 2b weiteren veränderbaren Wandabschnitt des Gasraums 7 ausbildet.

Der Kolben 11 ist gegen den Zylinder 12 gasdicht geführt, wobei der Zylinder 12 auf der die Außenseite des Kobens 11 frei mit der Atmosphäre verbunden ist. Der Kolben 11 ist zudem an mehreren Federn 13 abgestützt, bei denen es sich vorliegend um Schraubenfedern aus Metall handelt. Bei nicht gezeigten Ausführungsbeispielen handelt es sich um Torsions-, Spiral- oder Blattfedern aus Metall oder Kunsstoff oder einem Elastomer. Es sind mehrere Federn 13 schematisch dargestellt, die je nach Lage zum Kolben als Zugfedern oder als Druckfedern wirken. Die Federn 13 können innerhalb und/oder außerhalb des Gasraums 7 angeordnet sein. Durch eine zumindest teilweise Anordnung innerhalb des Gasraumes kann besonders effektiv Bauraum eingespart werden.

Die Funktion der Eintreibvorrichtung gemäß dem zweiten Ausführungsbeispiel ist analog zu dem ersten Ausführungsbeispiel mit dem Unterschied, dass die Federn an Stelle des Membranmaterials den weiteren mechanischen Energiespeicher ausbilden. Dabei bewegt sich der Kolben 11 bei Erhöhung des Drucks in dem Gasraum gegen die Kraft der Federn 13, so dass der Gasraum sich wie im ersten Ausführungsbeispiel vergrößert.

Es versteht sich, dass die einzelnen Merkmale der verschiedenen Ausführungsbeispiele je nach Anforderungen miteinander kombiniert werden können.

## Patentansprüche

1. Eintreibvorrichtung, umfassend
ein handgeführtes Gehäuse (1) mit einem darin aufgenommenen Energieübertragungselement (2) zur Übertragung von Energie auf ein einzutreibendes Befestigungselement, und
eine Antriebseinrichtung (3) zur Beförderung des Energieübertragungselements (2),
wobei die Antriebseinrichtung (3) einen Energiespeicher mit einem Gasraum umfasst, der mit einem Antriebsgas unter einem definierten Überdruck befüllbar ist,
wobei der Überdruck in dem Gasraum (7) vor einem Auslösen eines Eintreibvorganges als gespeicherte Antriebsenergie vorliegt, und
wobei ein Kolben (2b) des Energieübertragungselements (2) einen veränderbaren Wandabschnitt des Gasraums (7) ausbildet, wobei der Gasraum (7) zumindest einen weiteren veränderbaren Wandabschnitt (8, 11) zur Veränderung des Raumvolumens aufweist, **dadurch gekennzeichnet, dass** ein Befüllen des Gasraums
mit dem Antriebsgas eine das Raumvolumen vergrößernde Bewegung des veränderbaren Wandabschnitts (8, 11) bewirkt und einen mechanischen Energiespeicher (8, 13) auflädt.

2. Eintreibvorrichtung nach Anspruch 1, **dadurch gekennzeichnet, dass** der Energiespeicher (8, 13) einen elastisch deformierbaren Festkörper umfasst.

3. Eintreibvorrichtung nach Anspruch 2, **dadurch gekennzeichnet, dass** der Energiespeicher eine gummielastische Membran (8) umfasst, wobei die Membran den weiteren Wandabschnitt ausbildet.

4. Eintreibvorrichtung nach Anspruch 2, **dadurch gekennzeichnet, dass** der Energiespeicher einen Kolben (11) als weiteren Wandabschnitt und eine Feder (13) umfasst, wobei der Kolben (11) gegen die Feder (13) abgestützt ist.

5. Eintreibvorrichtung nach Anspruch 4, **dadurch gekennzeichnet, dass** der Kolben (11) in derselben Bewegungsrichtung wie der Kolben (2b) des Energieübertragungselements (2) bewegbar ist.

6. Eintreibvorrichtung nach einem der vorhergehenden Ansprüche, **dadurch gekennzeichnet, dass** das Antriebsgas mittels eines insbesondere in dem Gehäuse (1) integrierten Kompressors (9) in den Gasraum befördert wird.

7. Eintreibvorrichtung nach Anspruch 6, **dadurch gekennzeichnet, dass** der Kompressor (9) einen elektrischen Antrieb umfasst.

8. Eintreibvorrichtung nach Anspruch 7, **dadurch gekennzeichnet, dass** der elektrische Antrieb zumindest optional durch einen Akkumulator (10) als Energiequelle angetrieben ist.

## Claims

1. Driving device, comprising
a hand-held housing (1) accommodating an energy-transfer element (2) for transferring energy to a fastening element to be driven in and
a drive means (3) for conveying the energy-transfer element (2),
the drive means (3) comprising an energy storage device with a gas compartment that can be filled with a driving gas at a defined excess pressure,
the excess pressure in the gas compartment (7) being present as stored driving energy before the initiation of a driving operation,
a piston (2b) of the energy-transfer element (2) forming a variable wall portion of
the gas compartment (7) and
the gas compartment (7) having at least one further variable wall portion (8, 11) for varying the volume of the compartment,
**characterised in that**
filling the gas compartment with the driving gas results in a movement of the variable wall portion (8, 11) increasing the volume of the compartment and charges a mechanical energy storage device (8, 13).

2. Driving device according to claim 1, **characterised in that** the energy storage device (8, 13) comprises an elastically deformable solid body.

3. Driving device according to claim 2, **characterised in that** the energy storage device comprises a rubbery-elastic membrane (8), the membrane forming the further wall portion.

4. Driving device according to claim 2, **characterised in that** the energy storage device comprises a piston (11) as the further wall portion and a spring (13), the piston (11) being supported against the spring (13).

5. Driving device according to claim 4, **characterised in that** the piston (11) is movable in the same direction of movement as the piston (2b) of the energy-transfer element (2).

6. Driving device according to one of the preceding claims, **characterised in that** the driving gas is conveyed into the gas compartment by means of a compressor (9), in particular, integrated into the housing (1).

7. Driving device according to claim 6, **characterised in that** the compressor (9) comprises an electric drive.

8. Driving device according to claim 7, **characterised in that** the electric drive is driven at least optionally by a battery (10) as an energy source.

## Revendications

1. Dispositif d'enfoncement comportant :
un boîtier tenu à la main (1) ayant un élément de transmission d'énergie (2) reçu dans celui-ci pour transmettre de l'énergie à un élément de fixation devant être enfoncé, et
un dispositif d'entraînement (3) pour transporter l'élément de transmission d'énergie (2),
dans lequel le dispositif d'entraînement (3) comporte un accumulateur d'énergie avec un compartiment de gaz qui peut être rempli avec un gaz d'entraînement sous une surpression définie,
dans lequel la surpression dans le compartiment de gaz (7) est présente sous forme d'énergie d'entraînement stockée avant un déclenchement d'une opération d'enfoncement, et
dans lequel un piston (2b) de l'élément de transmission d'énergie (2) forme une partie de paroi variable du compartiment de gaz (7),
dans lequel le compartiment de gaz (7) comporte au moins une partie de paroi variable supplémentaire (8, 11) pour faire varier le volume du compartiment, **caractérisé en ce qu'**un remplissage du compartiment de gaz avec le gaz d'entraînement engendre un mouvement de la partie de paroi variable (8, 11) qui augmente le volume du compartiment et charge un accumulateur d'énergie mécanique (8, 13).

2. Dispositif d'enfoncement selon la revendication 1, **caractérisé en ce que** l'accumulateur d'énergie (8, 13) comporte un corps solide élastiquement déformable.

3. Dispositif d'enfoncement selon la revendication 2, **caractérisé en ce que** l'accumulateur d'énergie comporte une membrane élastique comme du caoutchouc (8), dans lequel la membrane forme la partie de paroi supplémentaire.

4. Dispositif d'enfoncement selon la revendication 2, **caractérisé en ce que** l'accumulateur d'énergie comporte un piston (11) en tant que partie de paroi supplémentaire et un ressort (13), dans lequel le piston (11) est supporté contre le ressort (13).

5. Dispositif d'enfoncement selon la revendication 4, **caractérisé en ce que** le piston (11) peut être déplacé dans la même direction de déplacement que le piston (2b) de l'élément de transmission d'énergie (2).

6. Dispositif d'enfoncement selon l'une des revendications précédentes, **caractérisé en ce que** le gaz d'entraînement est transporté dans le compartiment de gaz au moyen d'un compresseur (9) en particulier intégré dans le boîtier (1).

7. Dispositif d'enfoncement selon la revendication 6, **caractérisé en ce que** le compresseur (9) comporte une commande électrique.

8. Dispositif d'enfoncement selon la revendication 7, **caractérisé en ce que** la commande électrique est entraînée au moins facultativement par un accumulateur (10) faisant office de source d'énergie.
